# EUROPÄISCHE PATENTSCHRIFT

(11) **EP 1 218 186 B1**
(45) Veröffentlichungstag und Bekanntmachung des Hinweises auf die Patenterteilung: **19.03.2003**
(21) Anmeldenummer: 00979400.9
(22) Anmeldetag: 05.10.2000
(51) Int. Cl.: B41F 13/22

(54) **ZYLINDER EINER ROTATIONSDRUCKMASCHINE**
CYLINDER OF A ROTATION PRINTING MACHINE
CYLINDRE DE PRESSE ROTATIVE

(30) Priorität: 08.10.1999 DE 19948453
(43) Veröffentlichungstag der Anmeldung: 03.07.2002
(73) Patentinhaber: Koenig & Bauer Aktiengesellschaft, 97080 Würzburg (DE)
(72) Erfinder: DAUNER, Bertram, Wilhelm-Georg, 97084 Würzburg (DE)
(86) Internationale Anmeldenummer: DE0003488
(87) Internationale Veröffentlichungsnummer: WO01026902

(56) Entgegenhaltungen:
- EP-A- 0 557 245
- DE-A- 19 712 446
- DE-C- 929 830

## Beschreibung

Die Erfindung betrifft einen Zylinder gemäß dem Oberbegriff der Ansprüche 1 oder 3.

Die EP 05 57 245 A1 offenbart einen temperierbaren Formzylinder mit einem axial an der Mantelfläche verlaufenden Spannkanal, wobei in den Zylinder in der Nähe der Peripherie axial zum Zylinder verlaufende Kanäle eingearbeitet sind, welche mit Kühlmittel durchströmt werden.

Die EP 07 33 478 B1 zeigt eine als Rohr ausgebildete Reibwalze, wobei der gesamte Hohlraum zwischen einer Kühlmittel führendem, axial verlaufenden Leitung und dem Rohr mit Kühlmittel durchströmt ist.

Aus der DE-PS 929 830 ist ein temperierbarer Doppelmantel-Trockenzylinder bekannt. Dampf strömt im Zwischenraum zwischen einem Außenmantel und einem Innenmantel, in welchem schraubenlinienförmig Stege eingesetzt sind.

Die EP 0 652 104 A1 zeigt einen Zylinder, welcher zur Vermeidung eines Aufbauens der Druckfarbe mit einer Innenkühlung versehen ist. Zur Unterstützung des Aufschiebens/Herunterschiebens einer hülsenförmigen Druckform von der Mantelfläche weist der Zylinder Radialbohrungen auf, durch welche über eine Zuführung, eine im Inneren des Zylinders liegende Druckkammer und einen im Innern liegenden Kanal Druckluft strömt.

Die DE 197 12 446 A1 offenbart einen Wärmetauscher mit mehreren Röhrchen besonders kleinen Durchmessers, welcher in ein im Inneren des Zylinders angeordnetes Temperiermedium taucht. Zum Aufweiten eines hülsenförmigen Aufzuges, d. h. zum Lösen von der Mantelfläche, weist diese radial verlaufende Blasbohrungen auf, welche über im Inneren des Zylinders liegende Leitungen mit Druckluft versorgt werden.

Der Erfindung liegt die Aufgabe zugrunde, einen Zylinder einer Rotationsdruckmaschine zu schaffen.

Die Aufgabe wird erfindungsgemäß durch die Merkmale der Ansprüche 1 oder 3 gelöst.

Die mit der Erfindung erzielbaren Vorteile bestehen insbesondere darin, daß ein temperierbarer Zylinder aus einfachen Bauteilen kostengünstig herstellbar ist. Dabei wird eine über die gesamte Mantelfläche des Zylinders nahezu gleichmäßig vorwählbare Temperatur erzielt. Ein in Umfangsrichtung schwankendes oder ungleichmäßiges Temperaturprofil, wie es beispielsweise bei einzelnen axial verlaufenden Kanälen und/oder bei Wandstärken, die im Vergleich zum Abstand der Kanäle zu gering sind, vorkommen kann, wird vermieden.

In einer vorteilhaften Ausführung ist eine ein Temperiermedium führende Kammer auf der Innenseite des Zylindermantels in radialer Richtung des Zylinders so dimensioniert, dass eine erzwungene Strömung auch direkt an der Mantelfläche erfolgt.

Besonders vorteilhaft bzgl. einer schnellstmöglichen Reaktionszeit der Temperierung ist eine kleine Wandstärke eines die Mantelfläche und das Temperiermedium trennenden Außenkörpers, beispielsweise für Farbwalzen, insbesondere Raster- oder Aniloxwalzen, oder für Form-, Übertragungs- oder Satellitzylinder ohne eine radial in das Innere der Mantelfläche reichende Einrichtung zur Befestigung von Aufzügen, wie Spann- oder Klemmkanäle.

Eine Wandstärke eines Außenkörpers für einen temperierbaren Form- oder Übertragungszylinder, welcher einen oder mehrere Klemm- oder Spannkanäle auf seiner Mantelfläche aufweist, ist in bevorzugter Ausführung so groß, dass der Spannkanal vollständig innerhalb der Wand zu liegen kommt.

Eine in Umfangs- und in axialer Richtung gleichmäßige Temperierung wird mittels des durch einen schmalen Spalt zwischen Außenkörper und Zylindergrundkörper auf dem gesamten Umfang in axiale Richtung fließenden Temperiermediums erreicht.

In einer weiteren vorteilhaften Ausführung wird mittels einer auf der Außenfläche des Grundkörpers befindliche schraubenlinienförmig verlaufende Nut eine noch stärker gerichtete Strömung erzeugt.

Weiterhin vorteilhaft, insbesondere für Raster- oder Aniloxwalzen, ist die Kühlung mittels eines o. g. schraubenlinienförmigen Kanals, wobei sich der Außenkörper auf den Stegen abstützt und somit dünnwandig ausgeführt wird.

Ausführungsbeispiele der Erfindung sind in den Zeichnungen dargestellt und werden im folgenden näher beschrieben.

Es zeigen:
- Fig. 1: einen Längsschnitt durch einen temperierbaren, eine Einrichtung zur Befestigung eines Aufzuges aufweisenden Zylinders mit schraubenlinienförmig verlaufendem Kanal;
- Fig. 2: einen Querschnitt durch einen temperierbaren Zylinder gemäß Fig. 3;
- Fig. 3: einen Längsschnitt durch einen temperierbaren, eine Einrichtung zur Befestigung eines Aufzuges aufweisenden Zylinder mit einem Spalt zwischen Grundkörper und Außenkörper;

Ein temperierbare Zylinder 01 einer Druckmaschine, insbesondere einer Rotationsdruckmaschine, weist einen z. B. rohrförmigen oder massiven Zylindergrundkörper 02 auf, welcher von einem Zylinderaußenkörper 03 mit Kreisquerschnitt, z. B. einem Rohr 03 umgeben ist.

Der Zylindergrundkörper 02 ist stirnseitig jeweils mit einem Wellenzapfen 04; 06 fest verbunden, welche mittels Lagern 07 in Seitengestellen 08; 09 drehbar gelagert sind. Es ist möglich, einen der Wellenzapfen 04; 06, z. B. den rechten Wellenzapfen 06, mit einem nicht dargestellten, gestellfesten Antriebsmotor oder einem Antriebsrad zu verbinden.

Der andere Wellenzapfen 04 weist eine Axialbohrung 11, auf, welche eine Rohrleitung 12 als Zufuhrleitung 12 für ein flüssiges oder gasförmiges Temperiermedium, wie z. B. CO₂, Wasser, ÖI usw., aufnimmt. Die Axialbohrung 11 des Wellenzapfens 04 weist in vorteilhafter Ausführung einen Innendurchmesser d11 auf, welcher größer ist als ein Außendurchmesser d12 der Rohrleitung 12. Somit bleibt im Bereich des Wellenzapfens 04 und um die Rohrleitung 12 herum eine Abfuhrleitung 13 mit ringförmigem Querschnitt offen, durch welche das Temperiermedium wieder über den Wellenzapfen 04 den Zylinder 01 verläßt. Die Rohrleitung 12 zur Zuführung des Temperiermediums verläuft vom linken Wellenzapfen 04 nahezu axial durch den Zylindergrundkörper 02 hindurch bis zum rechten Wellenzapfen 06 und mündet in radial verlaufende Bohrungen 14. Die Bohrungen 14 münden in einen Verteilerraum 16, welcher sich um den vollen Umfang auf der Innenseite des Zylinderaußenkörpers 03 erstreckt. Vom Verteilerraum 16 strömt das Temperiermedium durch mindestens einen zwischen Zylindergrundkörper 02 und Zylinderaußenkörper 03 angeordneten Kanal 17 in axialer Richtung A zum linken Wellenzapfen 04, wo es in einen Sammelraum 18 mündet und über radial verlaufende Bohrungen 19 zur ringförmigen Abfuhrleitung 13 gelangt.

Die Zufuhrleitung 12 und Abfuhrleitung 13 sind mit Vor- und Rücklauf einer nicht dargestellten Temperiereinrichtung verbunden.

In einer nicht dargestellten Ausführungsvariante ist es vorgesehen, die Zufuhr und die Abfuhr des Temperaturmediums jeweils getrennt voneinander über je einen Wellenzapfen 04; 06 vorzunehmen.

In einem ersten Ausführungsbeispiel (Fig. 1) ist der Zylinder 01 als Form- 01 oder Übertragungszylinder 01 ausgeführt, welcher auf einer Mantelfläche 21 des Zylinderaußenkörpers 03 mindestens eine sich axial zum Zylinder 01 erstreckende Befestigungseinrichtung 22 zur Befestigung eines Aufzuges, wie beispielsweise einer Druckform oder eines Gummituches, die z. B. einen Spannkanal 22, einen mantelflächennahen Magneten oder andere Mittel aufweist. Eine Wandstärke h03 des Zylinderaußenkörpers 03 ist größer als eine Tiefe h22 des Spannkanals 22, so dass eine Fläche 23 auf der Innenseite des Zylinderaußenkörpers 03 ungestört und kreisförmig ausgebildet ist, was eine kostengünstige Bauart und vor allem eine gleichmäßige Temperierung ermöglicht. Die Wandstärke h03 liegt zwischen 40 und 70 mm, insbesondere zwischen 55 und 65 mm, wobei die Tiefe h22 des Spannkanals 22 zwischen 20 und 45 mm liegt. In den Fig. 1 und 2 sind in Umfangsrichtung des Zylinders 01 zwei Spannkanäle 22 vorgesehen, wobei jedoch zwecks Übersichtlichkeit der obere Spannkanal 22 nur angedeutet ist.

Der Kanal 17 ist in diesem Ausführungsbeispiel als schraubenlinienförmige in axialer Richtung A ausgebildete Nut 17 auf einem Umfang 24 des Zylindergrundkörpers 02 ausgebildet. Diese spiralförmig umlaufende Nut 17 mit einer Breite b17 und einer Tiefe h17 wird mittels des Zylinderaußenkörpers 03, beispielsweise durch aufschrumpfen, abgedeckt, wobei die Fläche 23 des Zylinderaußenkörper 03 auf einem die Nut 17 bildenden Überstand 26, z. B. einem Steg 26 mit einer Breite b26 aufliegt.

Die Nut 17 steht an ihrem Anfang 27 mit dem Verteilerraum 16 und an ihrem Ende 28 mit dem Sammelraum 18 in Verbindung. Verteilerraum 16 und Sammelraum 18 sind beispielsweise jeweils als Ringnut 16; 18 ausgeführt, welche jeweils durch einen Absatz am Umfang des zylindergrundkörpemahen Bereich des Wellenzapfens 04; 06 und eine Stirnseite des Zylindergrundkörpers 02 gebildet, und ebenfalls vom Zylinderaußenkörper 03 überdeckt wird.

Ein Durchmesser des Formzylinders 01 beträgt für den Fall eines Formzylinders 01 doppeltgroßen Umfangs, d. h. zwei Druckformate in Umfangsrichtung, z. B. zwischen 320 und 400 mm, insbesondere 360 bis 380 mm.

Die Tiefe h17 und Breite b17 der Nut 17 sowie die Breite b26 des Steges 26 und die Anzahl der Kanäle 17 bestimmen die Durchflussmenge pro Zeiteinheit und wechselseitig den benötigten Druck sowie die Steigung der schraubenlinienförmigen Nut 17 und somit das Temperierverhalten.

Der Umfang 24 des Zylindergrundkörpers 02 weist in vorteilhafter Ausführung mehrere, z. B. vier oder acht, Nuten 17 mit jeweils um 90° bzw. 45° in Umfangsrichtung versetzten Anfängen 27 und Enden 28 im Verteilerraum 16 und dem Sammelraum 18 auf. Eine mehrgängige, z. B. eine vier- oder achtgängige Nut 17 weist so bei gleicher Kanalgeometrie einen erhöhten Gesamtquerschnitt Q, d. h. der Summe der Querschnitte der Kanäle 17, und eine größere Steigung S, und somit auch einen kürzeren Fließweg und einen kleineren Druckverlust auf.

Im Beispiel weist der Umfang 24 des Zylindergrundkörpers 02 einen viergängigen Kanal 17 auf, wobei die Breite b17 der Nut 17 jeweils zwischen 10 und 20 mm, z. B. 15 mm, und die Breite b26 des Steges 26 jeweils zwischen 3 und 7 mm, z. B. 5 mm, liegt. Die Tiefe h17 des Kanals 17 beträgt jeweils 10 bis 15 mm, beispielsweise 12 mm. Der viergängige Kanal 17 weist somit eine Steigung S von z. B. 52 bis 108 mm, insbesondere von 80 mm auf.

Ein Gesamtquerschnitt Q für den Fluß des Temperiermediums ergibt sich vorteilhafter Weise zu 600 bis 800 mm². Bei Erhöhung der Wandstärke h03 des Zylinderaußenkörpers 03 bei gleichzeitiger Beibehaltung des Zylinderdurchmessers d01 und einer Verkleinerung eines Innenradius r17 der schraubenlinienförmigen Nut 17, ist die Tiefe h17 der Nut 17 im gleichen Verhältnis zu vergrößern, wie sich der Innenradius r17 der Nut 17 verkleinert, so, dass der Gesamtquerschnitt Q zumindest in der Größenordnung, z. B. größer oder gleich 710 mm² bleibt. Somit bleibt eine Wärmezufuhr bzw. -abfuhr einer gleichbleibend großen Mantelfläche 21 des Formzylinders 01 gewährleistet. Für die Ermittlung des Gesamtquerschnitts Q ist für im Vergleich zum Innenradius r17 entsprechend kleinen Tiefen h17 näherungsweise der Innenradius r17, ansonsten wie üblich der Innenradius r17 zuzüglich der halben Tiefe h17, anzuwenden. Das Verhältnis zwischen zu temperierender Mantelfläche 21 und dem Gesamtquerschnitt Q ist zwischen 1000 : 1 und 2000 : 1, z. B. zwischen 1000 : 1 und 1800 : 1, insbesondere 1400 : 1 bis 1800 : 1.

In einem zweiten Ausführungsbeispiel (Fig. 3) für einen Formzylinder 01 ist der Kanal 17 nicht als spiralförmige Nut 17, sondern als offener Spalt 17 zwischen dem Zylindergrundkörper 02 und dem Zylinderaußenkörper 03 mit einem ringförmigen lichten Profil ausgeführt. Zu- und Abfuhr des Temperiermediums erfolgt in gleicher oder ähnlicher Weise wie im ersten Ausführungsbeispiel (Fig. 1). Anstelle der radial verlaufenden Bohrungen 14 ist der Wellenzapfen 04; 06 mehrstückig ausgeführt und ermöglicht so den Durchtritt des Temperiermediums von der Zufuhrleitung 12 in den Verteilerraum 16 bzw. vom Sammelraum 18 zur Abfuhrleitung 13. Die Zufuhrleitung 12 ist in den Ausführungsbeispielen zwei bis vier zweiteilig ausgeführt, wobei eine den Wellenzapfen 04 durchdringende Rohrleitung 12 in eine durch den Zylindergrundkörper 02 führende Rohrleitung mündet.

Die lichte Weite h17 des Spaltes 17 bestimmt zusammen mit einem Innenradius r17 von der Rotationsachse des Zylinders 01, auf welchem der Spalt 17 angeordnet ist, die Strömungsverhältnisse und somit auch das Temperierverhalten. Eine zu kleine lichte Weite erhöht den erforderlichen Druck bzw. reduziert die Durchflussmenge, während eine zu große lichte Weite aufgrund hoher auftretender Zentrifugalkräfte und auftretender Reibung im Bereich der Fläche 23 während der Rotation des Zylinders keine sichere gerichtete Strömung direkt an der Fläche 23 des Zylinderaußenkörpers 03 zur Folge haben kann.

Für einen Formzylinder 01 ist der Spalt 17 in einer vorteilhaften Ausführung am Innenradius r17 von 80 bis 120 mm, insbesondere zwischen 100 und 115 mm angeordnet. Die lichte Weite h17 des Spaltes beträgt 2 bis 5 mm, bevorzugt 3 mm. Die Wandstärke h03 des Zylinderaußenkörpers 03 ist zwischen h03 = 40 mm und h03 = 70 mm, insbesondere zwischen 55 und 65 mm ausgeführt Der Zylinderaußenkörper 03 ist in dieser Ausführungsform der Temperierung selbsttragend auf einer Länge I01, z. B. I01 = 800 bis 1200 mm, des Ballens des Zylinders 01, bzw. einer Länge 103, z. B. 103 = 800 bis 1200 mm des Zylinderaußenkörpers 03, auszulegen. Mit einer Tiefe h22 des Spannkanals 22 zwischen 20 und 45 mm verbleibt somit eine ausreichende Stärke des Zylinderaußenkörpers 03 im Bereich des Spannkanals 22 stehen. Wie im ersten Ausführungsbeispiel ist die lichte Weite h17 des Spaltes vorteilhafter Weise um das Verhältnis einer Verkleinerung des Innenradius r17 zu vergrößern, wenn die Wandstärke h03 verstärkt, und der Spalt 17 weiter in das Innere des Zylinders 01 verlegt wird, und umgekehrt. Der Gesamtquerschnitt Q liegt z. B. zwischen 1300 und 3500 mm². Das Verhältnis zwischen zu temperierender Mantelfläche 21 und Gesamtquerschnitt Q des Kanals 17 liegt für diese Ausführung z. B. zwischen 300 und 900, insbesondere zwischen 500 und 650. Die übrigen, im ersten Ausführungsbeispiel dargelegten bevorzugten Abmessungen des Formzylinders 01 sind auf das zweite Ausführungsbeispiel anzuwenden und werden nicht nochmals genannt.

Bezugszeichenliste
- 01: Zylinder, Form-, Übertragungszylinder, Walze, Farb-, Raster-, Aniloxwalze
- 02: Zylindergrundkörper (01)
- 03: Zylinderaußenkörper, Rohr (01)
- 04: Wellenzapfen (02)
- 05: -
- 06: Wellenzapfen (02)
- 07: Lager
- 08: Seitengestell
- 09: Seitengestell
- 10: -
- 11: Axialbohrung
- 12: Zufuhrleitung, Rohrleitung
- 13: Abfuhrleitung
- 14: Bohrung, radial
- 15: -
- 16: Ringnut, Verteilerraum
- 17: Kanal, Nut, Spalt
- 18: Sammelraum, Ringnut
- 19: Bohrung, radial
- 20: -
- 21: Mantelfläche (03)
- 22: Befestigungseinrichtung, Spannkanal
- 23: Fläche (03)
- 24: Umfang (02)
- 25: -
- 26: Überstand, Steg
- 27: Anfang (17)
- 28: Ende (17)
- b17: Breite (17)
- b26: Breite (26)

- d01: Durchmesser (01)
- d11: Innendurchmesser (11)
- d12: Außendurchmesser (12)

- h02: Wandstärke (02)
- h03: Wandstärke (03)
- h17: Tiefe, lichte Weite (17)
- h22: Tiefe (22)

- 101: Länge (01)
- 103: Länge (03)

- r17: Innenradius (17)

- A: axiale Richtung (01)
- Q: Gesamtquerschnitt
- S: Steigung
- V: Verhältnis (103, h03)

## Patentansprüche

1. Zylinder (01) einer Rotationsdruckmaschine, der auf seiner Mantelfläche (21) mindestens einen zur Befestigung eines Aufzuges dienenden Klemm- oder Spannkanal (22) aufweist, welcher sich in axialer Richtung des Zylinders (01) wesentlich länger als in radialer Richtung erstreckt, und wobei der Zylinder (01) in seinem Inneren von einem Temperiermedium durchströmbar ist, **dadurch gekennzeichnet, dass** der Klemm- oder Spannkanal (22) in einem Zylinderaußenkörper (03) angeordnet ist, und dass eine ins Innere des Zylinders (01) weisende und mit dem Temperiermedium zusammen wirkende Fläche (23) des Zylinderaußenkörpers (03) mit einem nahezu kreisförmigen Profil ausgebildet ist.

2. Zylinder (01) nach Anspruch 1, **dadurch gekennzeichnet, dass** eine Wandstärke (h03) des Zylinderaußenkörpers (03) größer ist als eine Tiefe (h22) des Klemm- oder Spannkanals (22) in einer radialen Richtung des Zylinders (01).

3. Zylinder (01) einer Rotationsdruckmaschine, welcher auf seiner Mantelfläche (21) mindestens einen zur Befestigung eines Aufzuges dienenden Klemm- oder Spannkanal (22) aufweist, und welcher in seinem Inneren von einem Temperiermedium durchströmbar ist, **dadurch gekennzeichnet, dass** der Klemm- oder Spannkanal (22) in einem Zylinderaußenkörper (03) angeordnet ist, dass eine Wandstärke (h03) des Zylinderaußenkörpers (03) zwischen 40 und 70 mm, und eine Tiefe (h22) des Kanals (22) in radialer Richtung des Zylinders (01) zwischen 20 und 45 mm liegt, und dass die Wandstärke (h03) des Zylinderaußenkörpers (03) größer ist als die Tiefe (h22) des Kanals (22).

4. Zylinder (01) nach Anspruch 3, **dadurch gekennzeichnet, dass** eine ins Innere des Zylinders (01) weisende und mit dem Temperiermedium zusammen wirkende Fläche (23) des Zylinderaußenkörpers (03) mit einem nahezu kreisförmigen Profil ausgebildet ist.

5. Zylinder (01) nach einem der Ansprüche 1 oder 4, **dadurch gekennzeichnet, dass** entlang der ins innere des Zylinders (01) gerichteten Fläche (23) des Zylinderaußenkörpers (03) mindestens ein sich in axialer Richtung (A) erstreckender, schraubenlinienförmig verlaufender Kanal (17) angeordnet ist.

6. Zylinder (01) nach Anspruch 5, **dadurch gekennzeichnet, dass** der Kanal (17) als Nut (17) auf einem Umfang (24) eines Zylindergrundkörpers (02) ausgebildet ist, welche mittels des Zylinderaußenkörpers (03) abgedeckt ist.

7. Zylinder (01) nach Anspruch 6, **dadurch gekennzeichnet, dass** die Nut (17) im Umfang (24) mehrgängig, insbesondere vier oder achtgängig, ausgeführt ist.

8. Zylinder (01) nach Anspruch 5, **dadurch gekennzeichnet, dass** ein Gesamtquerschnitt (Q) des Kanals (17) im Verhältnis 1 : 1000 bis 1 : 2000, insbesondere 1 : 1400 bis 1 : 1800 zur zu temperierenden Mantelfläche (21) ausgeführt ist.

9. Zylinder (01) nach einem der Ansprüche 1 oder 3, **dadurch gekennzeichnet, dass** der Kanal (17) als ein sich in axialer Richtung (A) erstreckender, zwischen dem Zylinderaußenkörper (03) und einem koaxial innerhalb des Zylinderaußenkörpers (03) angeordneten Zylindergrundkörper (02) gebildeter Spalt (17) mit nahezu kreisringförmigem Profil ausgebildet ist.

10. Zylinder (01) nach Anspruch 9, **dadurch gekennzeichnet, dass** sich der Zylindergrundkörper (02) und der Zylinderaußenkörper (03) nicht aufeinander abstützen.

11. Zylinder (01) nach Anspruch 9, **dadurch gekennzeichnet, dass** ein Gesamtquerschnitt (Q) des Spaltes (17) im Verhältnis 1 : 300 bis 1 : 900, insbesondere zwischen 1 : 500 und 1 : 650, zur zu temperierenden Mantelfläche (21) ausgeführt ist

12. Zylinder (01) nach Anspruch 9, **dadurch gekennzeichnet, dass** der Spalt (17) eine lichte Weite (h17) von 2 bis 5 mm aufweist.

13. Zylinder (01) nach einem der Ansprüche 1 oder 3, **dadurch gekennzeichnet, dass** der Zylinder (01) eine Zufuhrleitung (12) und eine Abfuhrleitung (13) für das Temperiermedium aufweist.

14. Zylinder (01) nach Anspruch 13, **dadurch gekennzeichnet, dass** ein Wellenzapfen (04; 06) sowohl die Zufuhrleitung (12) als auch die koaxial um die Zufuhrleitung (12) angeordnete Abfuhrleitung (13) aufweist.

15. Zylinder (01) nach einem der Ansprüche 1 oder 3, **dadurch gekennzeichnet, dass** der Zylinder (01) als Formzylinder (01) ausgeführt ist.

16. Zylinder (01) nach einem der Ansprüche 1 oder 3, **dadurch gekennzeichnet, dass** der Zylinder (01) als Übertragungszylinder (01) ausgeführt ist.

## Claims

1. Cylinder (01) for a rotary printing machine, which has on its circumferential surface (21) at least one clamping or tensioning channel (22) which is used to fix a cover and which extends to a substantially greater extent in the axial direction of the cylinder (01) than in the radial direction, and it being possible for a temperature-control medium to flow through the cylinder (01) in its interior, **characterised in that** the clamping or tensioning channel (22) is arranged in an outer cylinder body (03), and **in that** a surface (23) of the outer cylinder body (03) which points into the interior of the cylinder (01) and interacts with the temperature-control medium is formed with a virtually circular profile.

2. Cylinder (01) according to Claim 1, **characterised in that** a wall thickness (h03) of the outer cylinder body (03) is greater than a depth (h22) of the clamping or tensioning channel (22) in a radial direction of the cylinder (01).

3. Cylinder (01) for a rotary printing machine, which has on its circumferential surface (21) at least one clamping or tensioning channel (22) which is used to fix a cover, and through which a temperature-control medium can flow in its interior, **characterized in that** the clamping or tensioning channel (22) is arranged in an outer cylinder body (03), **in that** a wall thickness (h03) of the outer cylinder body (03) lies between 40 and 70 mm, and a depth (h22) of the channel (22) in the radial direction of the cylinder (01) lies between 20 and 45 mm, and **in that** the wall thickness (h03) of the outer cylinder body (03) is greater than the depth (h22) of the channel (22).

4. Cylinder (01) according to claim 3, **characterised in that** a surface (23) of the outer cylinder body (03) which points into the interior of the cylinder (01) and interacts with the temperature-control medium is formed with a virtually circular profile.

5. Cylinder (01) according to either of Claims 1 and 4, **characterised in that** along the surface (23) of the outer cylinder body (03) which is aimed into the interior of the cylinder (01) there is arranged at least one channel (17) running helically and extending in the axial direction (A).

6. Cylinder (01) according to Claim 5, **characterised in that** the channel (17) is formed as a groove (17) on a circumference (24) of a basic cylinder body (02), which groove is covered by means of the outer cylinder body (03).

7. Cylinder (01) according to Claim 6, **characterised in that** the groove (17) in the circumference (24) is designed with a plurality of starts, in particular four or eight starts.

8. Cylinder (01) according to Claim 5, **characterised in that** an overall cross section (Q) of the channel (17) is designed in the ratio 1:1000 to 1:2000, in particular 1:1400 to 1:1800, in relation the circumferential surface (21) of which the temperature is to be controlled.

9. Cylinder (01) according to either of Claims 1 and 3, **characterised in that** the channel (17) is formed as a gap (17) extending in the axial direction (A) and formed between the outer cylinder body (03) and a basic cylinder body (02) arranged coaxially within the outer cylinder body (03), with a virtually annular profile.

10. Cylinder (01) according to Claim 9, **characterised in that** the basic cylinder body (02) and the outer cylinder body (03) are not supported on each other.

11. Cylinder (01) according to Claim 9, **characterised in that** an overall cross section (Q) of the gap (17) is designed in the ratio 1:300 to 1:900, in particular 1:500 and 1:650, in relation to the circumferential surface (21) of which the temperature is to be controlled.

12. Cylinder (01) according to Claim 9, **characterised in that** the gap (17) has a clear width (h17) of 2 to 5 mm.

13. Cylinder (01) according to either of Claims 1 and 3, **characterised in that** the cylinder (01) has a feed line (12) and a discharge line (13) for the temperature-control medium.

14. Cylinder (01) according to Claim 13, **characterised in that** a shaft journal (04; 06) has both the feed line (12) and the discharge line (13) arranged coaxially around the feed line (12).

15. Cylinder (01) according to either of Claims 1 and 3, **characterised in that** the cylinder (01) is designed as a forme cylinder (01).

16. Cylinder (01) according to either of Claims 1 and 3, **characterised in that** the cylinder (01) is designed as a transfer cylinder (01).

## Revendications

1. Cylindre (01) d'une machine à imprimer rotative, présentant sur sa surface d'enveloppe (21) au moins un canal de serrage ou de tension (22) servant à la fixation d'un habillage, canal s'étendant dans la direction axiale du cylindre (01) sur une plus grande longueur qu'en direction radiale, et le cylindrique (01) étant susceptible d'être parcouru intérieurement par un écoulement de fluide de régulation de température, **caractérisé en ce que** le canal de serrage ou de tension (22) est disposé dans un corps extérieur de cylindre (03), et **en ce qu'**une face (23), tournée vers l'intérieur du cylindre (01) et coopérant avec le fluide de régulation de température, du corps extérieur de cylindre (03) est munie d'un profil à forme à peu près circulaire.

2. Cylindre (01) selon la revendication 1, **caractérisé en ce qu'**une épaisseur de paroi (h03) du corps extérieur de cylindre (03) est supérieure à une profondeur (h22) du canal de serrage ou de tension (22), dans une direction radiale du cylindre (01).

3. Cylindre (01) d'une machine à imprimer rotative, présentant sur sa surface d'enveloppe (21) au moins un canal de serrage ou de tension (22) servant à la fixation d'un habillage et susceptible d'être parcouru intérieurement par un écoulement d'un fluide de régulation de température, **caractérisé en ce que** le canal de serrage ou de tension (22) est disposé dans un corps extérieur de cylindre (03), et **en ce qu'**une épaisseur de paroi (h03) du corps extérieur de cylindre (03) est comprise entre 40 et 70 mm, et une profondeur (h22) du canal (22) en direction radiale du cylindre (01) est comprise entre 20 et 45 mm, et **en ce que** l'épaisseur de paroi (h03) du corps extérieur de cylindre (03) est supérieure à la profondeur (h22) du canal (22).

4. Cylindre (01) selon la revendication 3, **caractérisé en ce qu'**une face (23), tournée vers l'intérieur du cylindre (01) et coopérant avec le fluide de régulation de température, du corps extérieur de cylindre (03) est réalisée avec un profil à peu près circulaire.

5. Cylindre (01) selon l'une des revendications 1 ou 4, **caractérisé en ce que**, le long de la face (23), tournée vers l'intérieur du cylindre (01), du corps extérieur de cylindre (03), est disposé au moins un canal (17) s'étendant en direction axiale (A), ayant une allure hélicoïdale.

6. Cylindre (01) selon la revendication 5, **caractérisé en ce que** le canal (17) est réalisé sous la forme de gorge (17) ménagée sur une périphérie (24) d'un corps de base de cylindre (02), couvert au moyen du corps extérieur de cylindre (03).

7. Cylindre (01) selon la revendication 6, **caractérisé en ce que** la gorge (17) réalisée dans la périphérie (24) est à plusieurs filets, en particulier à quatre ou huit filets.

8. Cylindre (01) selon la revendication 5, **caractérisé en ce qu'**une section transversale globale (Q) du canal (17) est dans un rapport de 1:1000 à 1:2000, en particulier 1:1400 à 1:1800, par rapport à la surface d'enveloppe (21) dont on veut régler la température.

9. Cylindre (01) selon l'une des revendications 1 ou 3, **caractérisé en ce que** le canal (17) est réalisé sous la forme d'intervalle (17) à profil à peu près en anneau de cercle, s'étendant en direction axiale (A), formé entre le corps extérieur de cylindre (03) et un corps de base de cylindre (02) disposé coaxialement à l'intérieur du corps extérieur de cylindre (03).

10. Cylindre (01) selon la revendication 9, **caractérisé en ce que** le corps de base de cylindre (02) et le corps extérieur de cylindre (03) ne sont pas en appui l'un sur l'autre.

11. Cylindre (01) selon la revendication 9, **caractérisé en ce qu'**une section transversale globale (Q) de l'intervalle (17) est dans un rapport de 1:300 à 1:900, en particulier entre 1:500 et 1:650, par rapport à la surface d'enveloppe (21) dont on veut régler la température.

12. Cylindre (01) selon la revendication 9, **caractérisé en ce que** l'intervalle (17) est d'une largeur libre (h17) de 2 à 5 mm.

13. Cylindre (01) selon l'une des revendications 1 ou 3, **caractérisé en ce que** le cylindre (01) présente une conduite d'alimentation (12) et une conduite d'évacuation (13) pour le fluide de régulation de température.

14. Cylindre (01) selon la revendication 13, **caractérisé en ce qu'**un tourillon d'arbre (04; 06) présente tant la conduite d'alimentation (12), qu'également la conduite d'évacuation (13), disposée coaxialement autour de la conduite d'alimentation (12).

15. Cylindre (01) selon l'une des revendications 1 ou 3, **caractérisé en ce que** le cylindre (01) est réalisé sous la forme de cylindre porte-clichés (01).

16. Cylindre (01) selon l'une des revendications 1 ou 3, **caractérisé en ce que** le cylindre (01) est réalisé sous la forme de cylindre de transfert (01).
